# FASCICULE DE BREVET EUROPEEN

(11) **EP 1 710 055 B1**
(45) Date de publication et mention de la délivrance du brevet: **12.09.2007**
(21) Numéro de dépôt: 05447164.4
(22) Date de dépôt: 07.07.2005
(51) Int. Cl.: B26B 19/06, B26B 19/38

(54) **Tondeuse à cheveux avec guide de coupe motorisé**
Haarschneidegerät mit motorisierter Schnittführungseinrichtung
Hair clipper with motorised cutting guide

(43) Date de publication de la demande: 11.10.2006
(73) Titulaire: FACO S.A., B-4020 Wandre (BE)
(72) Inventeur: Smal, Olivier, 4053 Embourg (BE)
(74) Mandataire: Van Malderen, Michel

(56) Documents cités:
- EP-A- 0 484 795
- EP-A- 1 510 305
- DE-A1- 10 246 519
- GB-A- 191 104 600
- US-A- 3 287 805
- US-A1- 2003 204 956

## Description

### Objet de l'invention

La présente invention se rapporte au domaine de la coiffure et en particulier à une tondeuse à cheveux comportant un guide de coupe dont le réglage est motorisé et asservi à un programme donnant différentes options de coupe à l'utilisateur.

### Etat de la technique

Les tondeuses à cheveu avec guide de coupe permettant de régler la longueur de coupe des cheveux manuellement sont bien connues de l'état de la technique, par exemple du document US-A-3 287 805. Il s'agit généralement d'un guide que l'utilisateur positionne une fois pour toutes à une longueur de cheveux déterminée et qui reste souvent constante durant toute la coupe de cheveux. Le guide de coupe est d'ailleurs essentiellement destiné aux utilisateurs non professionnels qui ont généralement des difficultés à estimer la longueur de coupe nécessaire sur les différentes parties du crâne.

### Buts de l'invention

La présente invention vise à fournir une tondeuse avec un guide de coupe motorisé muni d'instructions permettant d'adapter automatiquement la position du guide de coupe en fonction de la partie du crâne à traiter par l'intermédiaire d'un dispositif électronique (microprocesseur ou simplement un circuit comportant au moins un transistor ou/et une diode) adaptant la position du guide de coupe à la partie du crâne choisie par l'utilisateur.

### Résumé de l'invention

La présente invention divulgue une tondeuse à cheveux comportant un dispositif de réglage de position d'un guide de coupe, motorisé, asservi par un dispositif électronique, adaptant automatiquement la position dudit guide de coupe en fonction de l'option de coupe choisie par l'utilisateur.

Selon l'invention, le dispositif électronique est un circuit comportant un transistor et/ou une diode.

De préférence, la tondeuse comporte des pictogrammes montrant à l'utilisateur les options pour différentes coupes de cheveux.

Avantageusement ledit dispositif de réglage est incorporé dans le boitier de ladite tondeuse à cheveux.

Par ailleurs, ledit dispositif comporte un arbre reliant ledit guide de coupe au moteur.

De préférence, l'arbre est une vis sans fin.

### Brève description des figures

La figure 1 représente le schéma d'un guide de coupe motorisé incorporé à une tondeuse.

La figure 2 représente les instructions et les options possibles pour l'utilisateur.

La figure 3 représente un schéma de fonctionnement du microprocesseur en mode manuel ou automatique en fonction des options choisies par l'utilisateur.

La figure 4 représente une vue de profil d'un guide de coupe motorisé incorporé à une tondeuse.

### Description détaillée de l'invention

Le guide de coupe motorisé de la présente invention se destine à faciliter l'usage des tondeuses à cheveux pour l'utilisateur non professionnel. Il présente à l'intérieur du boitier, un moteur relié par un arbre au guide de coupe. Le guide de coupe est asservi à un programme disponible via un microprocesseur proposant différentes options à l'utilisateur.

Les options qui se présentent à l'utilisateur sont le mode manuel et le mode automatique. Le mode manuel est installé par défaut et l'utilisateur choisit la hauteur de coupe à l'aide de boutons « UP » et « DOWN ». Le guide de coupe motorisé se déplace alors automatiquement vers la position voulue.

En mode automatique, la tondeuse propose à l'utilisateur différentes coupes de cheveux symbolisées par des pictogrammes (voir figure 2). L'utilisateur sélectionne la hauteur moyenne de cette coupe, par exemple court, moyen ou long. Finalement, la tondeuse déplace le guide de coupe à la hauteur voulue et affiche la zone du crâne à traiter. Ce mode de fonctionnement permet un grand nombre de combinaisons de longueurs de coupe de cheveux aboutissant à de nombreuses coiffures possibles.

## Revendications

1. Tondeuse à cheveux **caractérisé par** un dispositif de réglage de position d'un guide de coupe, motorisé, asservi par un dispositif électronique, adaptant automatiquement la position dudit guide de coupe en fonction de l'option de coupe choisie par l'utilisateur.

2. Tondeuse à cheveux selon la revendication 1, **caractérisé en ce que** ledit dispositif électronique comporte un circuit comprenant un transistor et/ou une diode.

3. Tondeuse à cheveux selon la revendication 1, **caractérisé en ce que** ladite tondeuse comporte des pictogrammes montrant à l'utilisateur les options pour différentes coupes de cheveux.

4. Tondeuse à cheveux selon la revendication 1, **caractérisé en ce que** ledit dispositif de réglage est incorporé dans le boitier de ladite tondeuse à cheveux.

5. Tondeuse à cheveux selon la revendication 1, **caractérisé en ce que** ledit dispositif comporte un arbre reliant ledit guide de coupe au moteur.

6. Tondeuse à cheveux selon la revendication 5, **caractérisé en ce que** l'arbre est une vis sans fin.

## Claims

1. Hair clipper **characterised by** a device for regulating the position of a cutting guide that is motorised and driven by an electronic device which automatically adapts the position of said cutting guide depending on the cutting option selected by the user.

2. Hair clipper as in Claim 1, wherein said electronic device comprises a circuit with a transistor and/or a diode.

3. Hair clipper as in Claim 1, wherein said clipper comprises pictograms showing the user the options for different haircuts.

4. Hair clipper as in Claim 1, wherein said regulation device is incorporated into the housing of said hair clipper.

5. Hair clipper as in Claim 1, wherein said device comprises a shaft connecting said cutting guide to the motor.

6. Hair clipper as in Claim 5, wherein the shaft is a worm screw.

## Patentansprüche

1. Haarscherer, **gekennzeichnet durch** eine Vorrichtung zur Regelung der Position der Schnittführung, die per Motor angetrieben und von einer elektronischen Vorrichtung gesteuert wird und die hierdurch automatisch ihre Position in Abhängigkeit der **durch** den Benutzer gewählten Option anpasst.

2. Haarscherer gemäß Anspruch 1, **dadurch gekennzeichnet, dass** die besagte elektronische Vorrichtung einen Schaltkreis umfasst, der einen Transistor und / oder eine Diode enthält.

3. Haarscherer gemäß Anspruch 1, **dadurch gekennzeichnet, dass** der besagte Haarscherer Piktogramme umfasst, die dem Benutzer die Optionen für verschiedene Haarschnitte anzeigen.

4. Haarscherer gemäß Anspruch 1, **dadurch gekennzeichnet, dass** die besagte Regelungsvorrichtung im Gehäuse des besagten Haarscherers enthalten ist.

5. Haarscherer gemäß Anspruch 1, **dadurch gekennzeichnet, dass** die besagte Vorrichtung eine Welle umfasst, die die besagte Schnittführung mit dem Motor verbindet.

6. Haarscherer gemäß Anspruch 5, **dadurch gekennzeichnet, dass** es sich bei der Welle um eine Endlosschraube handelt.
